# EUROPÄISCHE PATENTSCHRIFT

(11) **EP 1 105 233 B1**
(45) Veröffentlichungstag und Bekanntmachung des Hinweises auf die Patenterteilung: **26.02.2003**
(21) Anmeldenummer: 99944341.9
(22) Anmeldetag: 06.08.1999
(51) Int. Cl.: B21L 9/06, B21L 9/00

(54) **VERFAHREN UND VORRICHTUNG ZUM FÜGEN EINES LASCHENKETTENGLIEDES**
METHOD AND APPARATUS FOR JOINING A FLAT-LINK ARTICULATED CHAIN ELEMENT
PROCEDE ET DISPOSITIF D'ASSEMBLAGE POUR ELEMENT DE CHAINE ARTICULEE A MAILLES PLATES

(30) Priorität: 11.08.1998 DE 19836374
(43) Veröffentlichungstag der Anmeldung: 13.06.2001
(73) Patentinhaber: JOH. WINKLHOFER & SÖHNE GmbH & Co KG, D-81369 München (DE)
(72) Erfinder: WINKLHOFER, Gerhard, D-82152 Krailling (DE); HEINRICH, Dag, D-82377 Penzberg (DE); FINK, Thomas, D-85221 Dachau (DE)
(74) Vertreter: Grünecker, Kinkeldey, Stockmair & Schwanhäusser Anwaltssozietät
(86) Internationale Anmeldenummer: EP9905709
(87) Internationale Veröffentlichungsnummer: WO00009277

(56) Entgegenhaltungen:
- EP-A- 0 387 884
- DE-A- 3 629 613
- DE-C- 107 106
- GB-A- 2 103 983
- US-A- 3 969 889
- US-A- 4 027 471

## Beschreibung

Die vorliegende Erfindung bezieht sich auf ein Verfahren zum Fügen eines Laschenkettengliedes, bei dem mindestens eine Lasche mit mindestens einem Bolzen durch einen Preß- und Ausrichtvorgang miteinander verbunden wird. Des weiteren bezieht sich die Erfindung auf eine Vorrichtung zum Durchführen des Verfahrens.

Im Stand der Technik haben sich die verschiedensten Verfahren zum Fügen eines Laschenkettengliedes bzw. einer Laschenkette etabliert. Diese Verfahren sind zum Teil recht unterschiedlich und an die Ausführungsformen der verschiedenen Laschenketten angepaßt. Es gibt Verfahren, bei denen nur die Innenkettenglieder hergestellt und anschließend ein weiteres Verfahren zum Fügen der Kette durch Herstellen der Außenkettenglieder unter Zwischenfügung bereits vorgefertigter Innenkettenglieder erfolgt. Das bedeutet, daß die Verfahren zum einen zum Fügen von Vollbolzen mit Laschen und zum anderen zum Fügen von Hohlbolzen (Hülsen) mit Laschen geeignet sein müssen. Bei der Fertigung eines Außenkettengliedes für eine Duplexkette muß z.B. vorab eine Lasche mittig auf einen Vollbolzen aufgeschoben werden. Auch das Zwischenfügen von Rollen zum Herstellen einer Rollenkette sollte durch die einzelnen Verfahren durchführbar sein.

Insbesondere bei hochwertigen Steuerketten ist die Maßhaltigkeit bezüglich Parallelität der Bolzen (Vollbolzen und Hülsen) und Laschen, Abstand der Laschen, bei Verwendung mehrerer Laschen, sowie Zentrierung der Kettengliedelemente zur Kettenhauptachse von entscheidender Bedeutung.

Üblicherweise werden die Kettenglieder von unten aufgebaut. Das bedeutet, daß zuerst die untere Lasche positioniert und der dazugehörige Bolzen zugeführt wird. Bei der Herstellung eines Innenkettengliedes werden dann die Lasche und die Hülse über einen an der Montageebene vorstehenden Positionierdorn zueinander zentriert. Anschließend erfolgt die Verpressung von unterer Lasche und Hülse. Gegebenenfalls kann vor oder nach diesem Vorgang noch eine Rolle auf die Hülse aufgesetzt werden. Abschließend wird die obere Lasche zugeführt und ebenfalls zu der Hülse mittels eines Positionierdorns zentriert und anschließend aufgepreßt. Diese Vorgehensweise erfolgt in vorgegebenen Taktschritten, so daß ein mit einer bestimmten Hubzahl arbeitender gemeinsamer Preßstempel jeweils die Preßkraft aufbringt. Dies kann an einem Rundtisch oder hintereinander nachgeschaltet in Reihe erfolgen.

Aus der DE 2 457 241 A1 ist bereits ein Verfahren zur Herstellung von Kettengliedern an hintereinandergeschalteten Montagedrehtischen bekannt, das sich den schichtweisen Aufbau des Kettengliedes von unten nach oben zu eigen macht, jedoch durch eine geschickte Verwendung von Positionierdornen bereits eine sehr gute Ausrichtung der einzelnen Kettengliedelemente zueinander erfüllt. Dieses Verfahren verwendet allerdings zahlreiche Fügeschritte, die es zu vereinfachen gilt. Darüber hinaus ist die Zentrierung bezüglich einer Kettenhauptachse nicht vollständig gegeben. Zu schaffen machen insbesondere unterschiedliche Längen der Bolzen, wodurch die Zentrierung zur Kettenhauptachse zu wünschen übrig läßt. Es ist nunmehr wünschenswert, ein Verfahren bereitzustellen, das durch wenige Verfahrensschritte eine ausreichende Zentrierung bzw. Symmetrie der herzustellenden Kettenglieder zur Kettenhauptachse erzielen kann, unabhängig von der Art des Kettengliedes (durch Zentrierung einer einzigen Lasche in der Mitte des Bolzens oder symmetrische Anordnung von zwei Laschen an den Endbereichen eines Bolzens).

Die US 40 27 471 A befasst sich mit dem Fügevorgang und einer Fügemaschine zum Montieren von Großketten, wie sie als Fahrketten bei Kettenfahrzeugen Anwendung finden. Die Maschine umfasst zwei Pressplatten, die jeweils mit zwei Pressköpfen versehen sind. Die Pressköpfe weisen einen Abstand zueinander auf, der jeweils dem Abstand der Bohrungsachsen in einer Lasche der Kettenglieder entspricht. Beide Pressplatten können aufeinander zubewegt werden, um einen Pressvorgang auszuführen. Allerdings fährt eine der Pressplatten nur einen gegrenzten Weg nach vorne, so dass ein Stützblock nach unten gefahren werden kann. Die Pressplatte soll nämlich in dieser vorbewegten Stellung nunmehr als Festplatte agieren, die von dem Stützblock abgestützt wird. Die restliche Presskraft wird hauptsächlich von der Pressplatte aufgebraucht. Aufgrund der Tatsache, dass die Laschen gekröpft ausgestaltet sind, weisen die Pressköpfe eine unterschiedliche Länge auf. Darüber hinaus sind die Pressköpfe jeweils mit einem federbelasteten Bolzen versehen, durch den Kettengelenkbolzen und die Kettengelenkhülse vorgespannt gehalten werden. Der federbelastete Bolzen des Presskopfes ist mit einer Aufnahme für die Gelenkbolzenenden versehen, um auch die Gelenkhülsenenden sicher mit einem Druck zu beaufschlagen. Die federbelasteten Bolzen der Pressköpfe sind mit einer Zentrierspitze ausgestattet, die in entsprechende Zentrieröffnungen an den Stirnenden der Gelenkbolzen einsetzbar sind.

Es ist daher die Aufgabe der vorliegenden Erfindung, ein Verfahren und eine Vorrichtung zum Fügen eines Laschenkettengliedes bereitzustellen, das eine bessere Maßhaltigkeit, insbesondere bezüglich der Symmetrie zur Kettenhauptachse aufweist.

Diese Aufgabe wird erfindungsgemäß durch ein Verfahren gemäß Anspruch 1 bereitgestellt.

Das erfindungsgemäße Verfahren unterscheidet sich hauptsächlich von den Verfahren im Stand der Technik dadurch, daß hier beim Zentrieren der Bolzen nicht gegen einen Festanschlag gearbeitet wird, sondern vielmehr eine mittige Zentrierung durch gleichzeitiges Aufbringen symmetrischer Spannkräfte erfolgt. Eine besondere Bedeutung kommt dabei dem Begriff "aktives Aufbringen" zu, da im Stand der Technik die Kraft aktiv immer nur von einer Seite aufgebracht wird, während die andere Seite bei diesem Verfahrensvorgang stillsteht und als Anschlag wirkt (passive Kraftaufbringung). Der Unterschied besteht jetzt darin, daß im Stand der Technik die Maßhaltigkeit insbesondere der Symmetrie zur Kettenhauptachse, von der Stirnfläche des Kettenbolzens, die an dem Anschlag anliegt, bestimmt ist. Bei der vorliegenden Erfindung wird immer exakt die Mitte der Kettenhauptachse gefunden, da durch das aktive Aufbringen symmetrischer Spannkräfte sich der Bolzen automatisch nach dieser Achse ausrichtet. Das Prinzip ähnelt einer Zange, bei der die Preßkräfte ebenfalls symmetrisch zu einer durch die Schwenkachse der Zange verlaufenden Symmetrielinie aufgebracht werden. Der Vorteil besteht darin, daß die Kettenbolzen nicht unbedingt mit einer sehr kleinen Toleranz gefertigt werden müssen, da die Stirnseiten eines Bolzens immer gleich weit von der Kettenhauptachse entfernt sind. Dies eröffnet auch die Möglichkeit, die zwei Bolzen eines Kettengliedes gleichzeitig mittels eines Vorganges zu zentrieren, wenn diese jeweils mit symmetrischen Spannkräften beaufschlagt werden. Unter Umständen muß bei diesem Verfahren zwischen Fügehub und Zentrierung durch die symmetrischen Spannkräfte unterschieden werden, da eine sehr gute Maßhaltigkeit (Symmetrie) auch erreicht wird, wenn die symmetrischen Spannkräfte erst am Ende des Fügevorganges wirken und so die Endfügestellung der Bolzen sicherstellen.

In den meisten Fällen ist es von Vorteil, wenn der Fügehub durch Aufschieben der mindestens einen Lasche auf den mindestens einen Bolzen erfolgt und die mindestens eine Lasche durch gleichzeitiges aktives Aufbringen symmetrischer Fügekräfte in einer zur Kettenhauptachse symmetrische Position geschoben wird. Hierbei kann auch wieder die Kraftaufbringung beim Fügehub lediglich auf einer Seite einer Lasche erfolgen, so lange sichergestellt ist, daß am Ende des Fügehubes ein symmetrisches Kräftepaar aufgebracht wird, um die Laschen symmetrisch anzuordnen oder die eine Lasche in der Mitte zu zentrieren. Ähnlich wie bei den Bolzen, erfahren die Laschen dann ebenfalls eine äußerst exakte Ausrichtung zur Kettenhauptachse.

Des weiteren besteht aber auch für bestimmte Kettenglieder die Möglichkeit, daß der Fügehub durch ein Einschieben des mindestens einen Bolzens in die mindestens eine Lasche erfolgt und zumindest am Ende des Fügehubes der mindestens eine Bolzen durch das gleichzeitige aktive Aufbringen der symmetrischen Spannkräfte zu der Kettenhauptachse zentriert wird. Das bedeutet in dem Fall, daß nicht die Laschen auf vorzentrierte Bolzen aufgeschoben, sondern der mindestens eine Bolzen in einer Öffnung der Lasche eingeschoben und anschließend die Zentrierung des Bolzens erfolgt. Die Lasche kann bei einem solchen Vorgang fest in ihrer Position verankert werden. Eine solche Vorgehensweise wird hauptsächlich bei Stiftböcken für Duplexketten angewandt, da bei diesen große Aufschiebwege des Bolzens relativ zur Lasche durchgeführt werden müssen.

Bei dem gleichzeitigen Aufschieben von zwei Laschen an den jeweils gegenüberliegenden Endbereichen des Bolzens kann dies über einen entsprechenden Zentrieranschlag an den kraftaufbringenden Elementen erfolgen, so daß diese ihre symmetrische Position zur Kettenhauptachse einnehmen. Die Außenflächen der Laschen weisen dann jeweils exakt den gleichen Abstand zur Kettenhauptachse auf. Da die Dicke der Laschen bei gleichem Kostenaufwand mit einer viel geringeren Toleranz hergestellt werden kann, als die Länge der Bolzen, ist auch der Abstand der Innenseiten der Laschen immer im erforderlichen Toleranzrahmen.

Günstigerweise kann ein weiterer Verfahrensschritt vorgesehen sein, in dem die mindestens eine Lasche und der Bolzen zueinander vorpositioniert werden, so daß eine Öffnung in der Lasche koaxial zum Bolzen angeordnet ist. In diesem Zusammenhang als neu zu bezeichnen ist auch die Tatsache, daß unabhängig von der Anzahl der Bolzen und Laschen das gesamte Kettenglied vorpositionierbar und in einem gemeinsamen ablaufenden Zentrier- und Preßvorgang gefügt werden kann. Das bedeutet aber auch, daß im Gegensatz zum Stand der Technik, bei der zahlreiche Hubvorgänge zum Fügen eines einzigen Kettengliedes notwendig waren, durch das erfindungsgemäße Verfahren diese in einer einzigen Fügestation durchführbar sind. Zum einen läßt sich hierdurch der eigentliche Preßvorgang mit einer geringeren Geschwindigkeit fahren, so daß günstigere Preßbedingungen mit geringerer Wärmeentwicklung vorliegen. Zum anderen kann trotzdem die Anzahl der gefertigten Teile zumindest beibehalten, wenn nicht gar pro Zeiteinheit erhöht werden.

Des weiteren kann vorgesehen sein, daß gleichzeitig zum Aufbringen der symmetrischen Spannkräfte die mindestens eine Lasche koaxial zum Bolzen geführt und bereits ansatzweise auf den Bolzen aufgepreßt wird. Hierdurch erfolgt ein zentriertes Ansetzen der Laschen am Bolzen, so daß durch den eigentlichen Fügehub nicht noch zusätzlich diese Ansatzkräfte aufgebracht werden müssen.

Um die symmetrischen Spannkräfte möglichst koaxial zur Bolzenachse aufzubringen, können diese von zwei gleichförmig und gleichmäßig aufeinanderzu bewegbaren Positionierdornen erzeugt werden. Während bei der Verwendung von Hohlbolzen bei einem Innenkettenglied die Zentrierung durch die Positonierdomen selbst erfolgt, kann bei dem Zentriervorgang eines Vollbolzens zusätzlich dieser bereichsweise in einem Prisma gehalten sein, um diesen koaxial auszurichten. Solche Positionierdorne sind auch sehr gut zu führen und zielgenau an dem Bolzen anzusetzen.

Damit auch durch den Fügehub möglichst ein gleichmäßig um die Bolzenachse verteilter Preßdruck aufgebracht wird, kann der Fügehub von einem um die Positionierdome angeordneten oberen und/oder einem unteren Hohlstempel durchgeführt werden, die die symmetrischen Fügekräfte aufbringen. Da die Positionierdorne in aller Regel einen Durchmesser aufweisen, der im wesentlichen dem Außendurchmesser des Bolzens entspricht (meist geringfügig geringer) ist durch den Hohlstempel auch zusätzlich noch eine Führung beim Aufpressen der Laschen gegeben. Dies ist insbesondere beim Aufpressen einer einzigen Lasche in die Mitte eines langen Bolzens bei einem Duplexaußenkettenglied von enormen Vorteil, da ein Wegknicken des langen Bolzens nicht stattfinden kann. Wichtig ist wieder, daß der Fügehub beim Aufschieben einer einzigen Lasche auch nur von einem Hohlstempel aufgebracht werden kann und die Ausrichtung der Lasche am Ende des Fügehubes durch Gegendrücken des zweiten Hohlstempels erfolgt.

Gegebenenfalls kann es gewünscht sein, daß der Fügehub von einem Positionierdom durchgeführt wird und die symmetrischen Spannkräfte für einen Bolzen durch gleichförmig und gleichmäßig aufeinander zu bewegbare Positionierdorne aufgebracht werden. Das bedeutet, daß ein Bolzen (Hülse) in eine Lasche mittels des Positionierdorns eingedrückt wird und erst gegen Ende des Fügehubes eine Zentrierung durch Eingreifen des zweiten Positionierdorns von der gegenüberliegenden Seite erfolgt.

Des weiteren bezieht sich die Erfindung auf eine Vorrichtung zum Fügen eines Laschenkettengliedes gemäß Anspruch 9. Diese Vorrichtung ist so aufgebaut, daß sie in einem Fügevorgang den mindestens einen Bolzen des Kettengliedes zentriert und die mindestens eine Lasche auf den Bolzen aufschiebt. Der Bolzen kann auch in die Lasche eingeschoben werden. Des weiteren ist es neu, daß ein Positionierdorn zum Aufbringen einer Spannkraft verwendet wird. Bislang verwendete Positionierdorne wurden hauptsächlich zur koaxialen Ausrichtung und nicht zur Aufbringung axialer Kräfte verwendet. Insofern wäre es möglich einen Fügekopf nach einem derartigen Prinzip herzustellen, der mittels eines einzigen Fügevorganges ein Kettenglied herstellt bzw. eine Kette durch Zusammenbauen eines Außenkettengliedes unter Zwischenfügung eines Innenkettengliedes endfertigt. Die Ausrichtung zur Kettenhauptachse ist Bestandteil des Fügevorganges. Der Hubmechanismus muß über eine symmetrische Zwangskopplung der Positionierdorne verfügen. Diese kann auch hydraulisch bzw. pneumatisch, bevorzugt jedoch mechanisch, erfolgen. Eine Art Zangenprinzip bietet sich als eine einfache Lösungsmöglichkeit in diesem Zusammenhang an.

In einer vorteilhaften Ausgestaltung kann vorgesehen sein, daß ein Hubmechanismus zum Verschieben des oberen und unteren Stempels vorgesehen ist, durch den diese symmetrisch und rechtwinklig zu einer Kettenhauptachse verschiebbar sind und durch den gleichzeitig zur Kettenhauptachse aktive symmetrische Fügekräfte zum Ausführen des Fügehubes aufbringbar sind, so daß die mindestens eine Lasche symmetrisch auf den Bolzen aufschiebbar ist. Je nach Aufbau des Kettengliedes kann es sich um den gleichen Hubmechanismus wie für die Positionierdorne handeln. In den meisten Fällen wird jedoch ein separater, parallel zu diesem angeordneter Hubmechanismus verwendet, da die Stempel anders angesteuert werden müssen als die Positionierdorne. Auf jeden Fall stellt dieser bevorzugte ebenfalls zwangsgekoppelte Hubmechanismus eine ausreichende Symmetrie der Laschen auf dem Bolzen bereit.

Insbesondere zur Herstellung eines Stiftbocks für eine Duplexkette kann eine Vorrichtung gemäß Anspruch 10 vorgesehen sein. Die Stempel werden so einjustiert, daß die Lasche im wesentlichen symmetrisch zur Kettenhauptachse zwischen diesen festgespannt werden kann. Die Lasche führt dann während des Fügevorganges keine weitere Ausrichtbewegung aus. Der Bolzen wird dann einseitig in die Lasche eingeschoben und am Ende des Fügehubes durch die symmetrische Aufbringung der Spannkräfte symmetrisch zur Kettenhauptachse zentriert.

Günstigerweise kann der Hubmechanismus für die beiden Positionierdorne einen gemeinsamen Antrieb mit Zwangsführung umfassen, durch den die beiden Positionierdorne koaxial und symmetrisch zueinander bewegbar sind. Hierdurch ist der Hubmechanismus stark vereinfacht, da ein einziger Antrieb beide Positionierdorne bewegt. Eine Zwangsführung sorgt dann für die symmetrische Umsetzung des vom Antrieb vorgegebenen Verschiebeweges und der Verschiebegeschwindigkeit.

Auch der Hubmechanismus für den oberen und unteren Stempel kann einen gemeinsamen Antrieb mit Zwangsführung umfassen, durch den die beiden Stempel koaxial und symmetrisch zueinander bewegbar sind. Hier gelten die gleichen Vorteile wie für den gemeinsamen Antrieb der Positionierdorne.

Wenn gemäß einer Ausführungsform der Antrieb eine in ihrer Linearbewegung durch eine Kurvenscheibe gesteuerte Gleitbuchse umfaßt, die über ein symmetrisches Hebelgestänge die Positionierdorne oder den Stempel bewegt, ist es darüber hinaus möglich, den Antrieb für die Stempel und den Antrieb für die Positionierdorne zusammenzulegen, da beide Kurvenscheiben gemeinsam antreibbar sein können. Die Führung mittels Kurvenscheibe und gesteuerter Gleitbuchse ist sehr robust und kann die notwendigen Kräfte, die zur Verpressung der Kettenglieder notwendig ist, aufbringen. Darüber hinaus arbeitet die Zwangsführung sehr genau und ist exakt einstellbar. Die Zentrier- und Fügekräfte sind mittels weniger Bauteile symmetrisch zu erzeugen. Das Hebelgestänge läßt sich sehr leicht verändern, so daß neben der Ansteuerung durch die Kurvenscheibe auch eine Einstellmöglichkeit über das Hebelgestänge oder dessen kompletten Austausch besteht.

Darüber hinaus kann mindestens ein Hebelabschnitt des Hebelgestänges in seiner Länge verstellbar ausgestaltet sein. Hierdurch läßt sich in sehr einfacher Weise der Verfahrweg eines Positionierdorns oder eines Stempels einstellen. Geeignete Einstellvorrichtungen ermöglichen eine sehr hohe Präzision der Einstellung.

Der gesamte Hubmechanismus vereinfacht sich stark in seinem Aufbau dadurch, daß zwischen Gleitbuchse und Kurvenscheibe und/oder im Hebelgestänge ein in ihrer Länge einfederbare Überlastsicherung vorgesehen ist. Diese Überlastsicherung gleicht auch die unterschiedlichen Längen der Bolzen bzw. Dicken der Laschen aus. Das bedeutet, daß, sobald die notwendige Spannkraft aufgebracht ist, und z.B. eine weitere Verschiebekraft von der Kurvenscheibe auf die Gleitbuchse ausgeübt wird, diese sich jedoch nicht weiter bewegen kann, die zusätzlich von der Kurvenscheibe erzeugte Weglänge durch die Überlastsicherung kompensiert wird. Eine derartige Einfedermöglichkeit kann auch an jeder anderen beliebigen und geeigneten Stelle des Hubmechanismuses angeordnet werden Zum Beispiel können auch die Positionierdorne- und stempel selbst geeignete Einfedereinrichtungen aufweisen, die einfedern, sobald eine bestimmte Kraft erreicht ist. Am günstigsten gestaltet sich dies bei den Positonierdornen, da die Zentrierkraft, sobald beide Positonierdorne mit den Stirnseiten des Bolzens zur Anlage gebracht sind, sehr stark ansteigen würde.

Um auch die Knickgefahr der kraftaufbringenden Positionierdorne zu minimieren, können diese in koaxialen Bohrungen der Stempel geführt und relativ zu diesem bewegbar sein. Diese innige Anordnung von Stempel und Positionierdorn sorgt auch für eine exakte Ausrichtung und Positionierung.

Um insbesondere ein Innenkettenglied zu fügen, können insbesondere nach einer Ausführungsform die Positionierdorne einen zylindrischen Ansatz umfassen, der paßgenau in die Bohrung eines Hohlbolzens eines Innenkettengliedes einfahrbar ist und eine ringförmige Anschlagstufe zum angrenzenden Bereich des Positionierdorns definiert, der mit einer Stirnseite des Hohlbolzens zur Anlage bringbar ist. Der Ansatz fährt demnach in den Hohlbolzen ein, sorgt dort für eine koaxiale Ausrichtung, und die Anschlagstufen der gegenüberliegenden Positionierdorne sorgen dann für die symmetrische Zentrierung bezüglich der Kettenhauptachse. Eine Verformung des Stirnseitenbereiches durch die ringförmige Anschlagstufe kann aufgrund des zylindrischen Ansatzes nicht erfolgen.

Des weiteren kann der Positionierdorn einen Zentrierbereich umfassen, der in die Öffnung der Lasche einfahrbar ist und diese koaxial zum Hohlbolzen ausrichtet. Demnach wird auch die Lasche durch den Positionierdorn vorab exakt ausgerichtet, bevor diese auf den Bolzen aufgeschoben wird. Das bedeutet aber auch, daß die Zuführeinrichtungen lediglich für eine Vorpositionierung in einem groben Toleranzbereich sorgen müssen und die eigentliche Zentrierung durch den Positionierdorn erfolgt. Hierdurch erleichtert sich auch die Zuführung in großem Maße.

Damit Durchmessertoleranzen der Öffnung in der Lasche ausgeglichen werden können ist bei einer Variante vorgesehen, daß der Zentrierbereich kegelstumpfförmig ausgestaltet ist. Hierdurch wird auf jeden Fall eine Zentrierung erzeugt, unabhängig von der Größe der Öffnung innerhalb des Toleranzfeldes.

Zusätzlich hat sich herausgestellt, daß der gesamte Fügevorgang noch dadurch präzisiert und verbessert werden kann, daß der Zentrierbereich und die Anschlagstufe derart ausgestaltet sind, daß durch den Positionierdorn bereits ein geringfügiger Fügehub zum Ansetzen der Lasche auf den Außenmantel des Hohlbolzens durchführbar ist, bevor die Anschlagstufe an der Stirnfläche des Hohlbolzens anliegt. Die Lage der Anschlagstufe und die Länge des Zentrierbereiches sowie dessen Form sind auf die Öffnung, insbesondere die Dicke der Lasche, derart abgestimmt, daß ein entsprechender Ansetzvorgang erfolgt. Zum Beispiel kann die Lasche bereits zu einem Viertel auf den Bolzen durch diesen Vorgang aufgeschoben werden. Es besteht natürlich die Möglichkeit, in diesem Bereich den Positonierdorn zum Stempel parallel zu verfahren, so daß die eigentliche Kraftaufbringung zum größten Teil durch den Stempel erfolgt und der Positionierdorn lediglich die Zentrieraufgabe während des Ansetzvorganges übernimmt.

Um möglichst großflächig auf die Lasche aufdrücken zu können, weisen bei einer Ausführungsform die Stempel eine den zugehörigen Positionierdom umgebende, im wesentlichen ebene und senkrecht zur Dornachse angeordnete Stempelfläche auf, die relativ zum Positionierdorn verschiebbar ist und die Lasche auf den Außenmantel des Hohlbolzens aufdrückt. Kippkräfte an der Lasche werden vermieden, weil diese großflächig an der Stempelfläche anliegt.

Des weiteren können der obere und/oder untere Stempel einen Fortsatz aufweisen, der oder die beim Fügehub auf Block fährt bzw. fahren und einen genauen Fügeabstand der Stempelflächen zueinander am Ende des Fügehubes definiert bzw. definieren. Dies ist insbesondere dann sinnvoll, wenn zwei Laschen auf die Endbereiche eines Bolzens aufgeschoben werden sollen. Der Fortsatz definiert dann den Abstand der beiden Laschen zueinander, so daß diese zwar symmetrisch aufgeschoben werden jedoch ein genau definierter Abstand zwischen den beiden verbleibt. Für auf Block fahrende Fortsätze wirkt sich gegebenenfalls eine Überlastsicherung vorteilhaft aus.

Für die meisten Kettenglieder ist es wünschenswert, diese mit einem einzigen Fügevorgang zu fertigen. Dieser Tatsache wird am besten gemäß einer Ausführungsform dadurch Rechnung getragen, daß jeweils zwei obere Positionierdorne und zwei untere Positionierdorne zum Ausbilden eines Fügekopfes in einem gemeinsam zugeordneten oberen und unteren Stempel angeordnet sind. Ein solcher Fügekopf überbrückt die Schwankungen der Längen zweier Bolzen. Ein Ausgleich bei den Laschen ist nicht notwendig, da davon auszugehen ist, daß eine Lasche nicht in ihrer Dicke schwankt. Hierdurch ergibt sich ein sehr einfacher und kompakter Aufbau der die an den Fügevorgang gestellten Anforderungen vollständig erfüllt.

Günstigerweise ist eine Zuführeinrichtung vorgesehen, die sämtliche Elemente eines Kettengliedes vorpositioniert und vorausgerichtet einem Fügekopf zuführt. Hierin besteht ebenfalls eine Neuerung, da bislang die Einzelteile meist separat zugeführt und dann an einer entsprechenden Fügestelle mit den bereits vorausgerichteten Bauteilen verbunden wurden. Die Vorpositionierung und Zuführung sämtlicher Elemente auf einmal, so daß durch einen einzigen Fügevorgang die Verbindung sämtlicher Bauteile miteinander hergestellt wird, hat es im Stand der Technik mit dieser Qualität so bislang nicht gegeben.

Die erfindungsgemäße Vorrichtung ist in der Lage, mit einzigen Fügevorgang das Kettenglied endzufertigen. Bislang wurden Kettenglieder immer schichtweise aufgebaut, wobei bei jeder Schicht wiederum eine Fügehub durchgeführt worden ist. Ziel dieser Erfindung war es insbesondere, ein Verfahren und eine Vorrichtung zu schaffen, bei denen der Preßsitz in einem einzigen Vorgang, selbst bei Stiftböcken für Duplexketten erzeugt werden kann. Nachträgliches Ausrichten oder weiteres Verschieben der Laschen und Bolzen relativ zueinander, was jeweils mit einer Schwächung des Preßsitzes einhergehen würde, wird vermieden. Die Vorrichtung kann mit relativ geringen Fügegeschwindigkeiten arbeiten, da relativ kleine Hübe im Fügekopf erzeugt werden müssen, wobei aufgrund der auf einen einzigen Fügevorgang reduzierten Fügeschritte trotzdem ein höherer Ausstoß an Kettengliedern erhalten werden kann. Darüber hinaus handelt es sich hierbei um eine Zwangsmontage, bei der sämtliche Bauelemente während des Fügevorganges zwangsgeführt werden. Die Bauteile sind daher äußerst präzise zueinander ausgerichtet.

Im folgenden werden Ausführungsbeispiele der vorliegenden Erfindung anhand einer Zeichnung näher erläutert. Es zeigen:
- Fig. 1: einen schematischen Fügeablauf eines Innenkettengliedes in drei Schritten,
- Fig. 2: eine Detailzeichnung des zweiten Fügeschrittes in einem vergrößerten Vollschnitt,
- Fig. 3: eine Prinzipskizze eines Hubmechanismus zum Ansteuern der Positionierdorne oder der Stempel und
- Fig. 4: drei mögliche Varianten zufügender symmetrischer Laschenketten im Vollschnitt.

In der Fig. 1 sind jeweils in den drei Verfahrensschritten die Stellungen der wesentlichen Bestandteile eines Fügekopfes dargestellt.

Dieser umfaßt zwei obere zylindrische Positionierdome 1 und 2, die jeweils axial verschiebbar entlang der Achsen A bzw. B angeordnet sind. Koaxial zu den Positionierdornen 1 und 2 sind entsprechend zugeordnet untere Positionierdorne 3 und 4 vorgesehen, die ebenfalls zylindrisch sind und entlang der Achse A bzw. B verschiebbar angeordnet sind. Die Positionierdorne 1 und 2 sind jeweils in einer entsprechenden Zylinderbohrung 5 bzw. 6 in einem gemeinsamen oberen Stempel 7 bzw. in einem gemeinsamen unteren Stempel 8 angeordnet. Die Stempel 7 und 8 sind jeweils relativ zu den zugehörigen Positionierdornen 1 und 2 oder 3 und 4 parallel zu den Achsen A und B verschiebbar angeordnet.

Die Positionierdorne weisen jeweils einen koaxialen zylindrischen Ansatz 9 auf, der über einen bestimmten Betrag über eine Anschlagfläche 10 einer umlaufenden Anschlagstufe 11 hervorsteht.

Die Stempel 7 und 8 weisen eine parallel zu der Anschlagfläche 10 verlaufende Stempelfläche 12 auf, die senkrecht zu den Achsen A und B sowie den Positionierdornen 1 und 2 bzw. 3 und 4 angeordnet ist.

Der gesamte Fügekopf dient im vorliegenden Beispiel zum Fügen eines Innenkettengliedes 13, das aus zwei parallelen, plattenförmigen Laschen 14 und 15 mit zylindrischen Öffnungen 16 und zwei parallel zueinander angeordneten, zylindrischen Hohlbolzen 17 und 18 besteht. Ein aus diesen Elementen bestehendes Innenkettenglied 13 ist auch oben links in der Fig. 4 dargestellt. In übertriebener Weise ist dort gezeigt, daß die Endbereiche der Hohlbolzen über die Außenseiten 19 und 20 der Laschen 14, 15 überstehen. Der Überstand der Hohlbolzen 17, 18, das bedeutet der Abstand der Stirnflächen 21 bzw. 22 von den zugehörigen Außenseiten 19 und 20 der Laschen 14 oder 15 ist durch das Maß X gekennzeichnet. Das Maß X soll auf beiden Seiten gleich groß sein, so daß eine Symmetrie entsteht. Gleichzeitig sollen die Außenseiten 19 und 20 der Laschen 14 und 15 einen gleichen Abstand Y zur Kettenhauptachse K_{A} aufweisen. Daraus ergibt sich auch, daß die Stirnflächen 21 und 22 ebenfalls einen gleichen Abstand zur Kettenhauptachse K_{A} aufweisen sollen.

Während das Maß Y auf beiden Seiten des Innenkettengliedes 13 gleich ist, kann das Maß X unterschiedlich ausfallen, wenn die Hohlbolzen 17 und 18 unterschiedliche Längenmaße aufweisen. Allerdings soll die Symmetrie zur Kettenhauptachse K_{A} immer erhalten bleiben.

Anhand der Fig. 1 wird im folgenden die prinzipielle Funktionsweise des obigen Fügekopfes näher erläutert. Die beiden Laschen 14 und 15 sowie die zugehörigen Hohlbolzen 17 und 18 werden durch bekannte Maßnahmen vereinzelt und mittels eines Vorpositionierers dem Fügekopf zugeführt. Hierbei sind die einzelnen Teile bereits in der vorpositionierten Stellung (siehe linke Stellung der Fig. 1) gehalten. Das bedeutet, daß die Öffnungen 16 und die Hohlbolzen 17 und 18 bereits im wesentlichen koaxial zueinander angeordnet sind und die Lasche 15 unter den Hohlbolzen 17 und 18 und die Lasche 14 über diesen angeordnet ist. Da nachträglich noch eine Positionierung mit den Positionierdornen 1 und 2 bzw. 3 und 4 durchgeführt wird, kann die Vorpositionierung mit relativ groben Toleranzen vorgenommen werden. Wichtig ist lediglich, daß sämtliche vier Bauteile gleichzeitig dem Fügekopf in dieser Anordnung zugeführt werden.

Durch einen im folgenden noch näher zu beschreibenden Mechanismus fahren die Positionierdorne 1 und 3 sowie 2 und 4 entlang der Achsen A bzw. B aufeinander gleichförmig und gleichmäßig zu. Dabei fahren die Positionierdorne 1 bis 4 jeweils in die Öffnungen 16 der Laschen 14 und 15 ein bis die zylindrischen Ansätze 9 zentrierend in die Bohrung 17' bzw. 18' der Hohlbolzen 17 und 18 eingreifen und diese koaxial zum Positionierdorn 1 und 2 bzw. 3 und 4 ausrichten. Die Anschlagfläche 10 der Positionierdorne 1 und 2 kommt dabei jeweils mit den Stirnseiten 21 und die Außenfläche 10 der Positionierdorne 3 und 4 mit den Stirnseiten 22 der Hohlbolzen 17 und 18 in Berührung. Gleichzeitig werden die Laschen 14 und 15 am Außenumfang der Positionierdorne 1 bis 4 ausgerichtet, so daß die Öffnungen 16 eine exakte koaxiale Stellung zu den Achsen A und B einnehmen. Die Positionierdorne 1 und 3 bzw. 2 und 4 werden nicht nur gleichmäßig und gleichförmig aufeinanderzubewegt, sondern üben jetzt auch die gleichen Kräfte (symmetrische Kraftaufbringung) auf die Stirnflächen 21 bzw. 22 aus. Dadurch wird unabhängig von der Länge des jeweiligen Hohlbolzens 17 und 18 dieser symmetrisch zur Kettenhauptachse K_{A} zentriert. Das bedeutet, daß bei beiden Hohlbolzen 17 und 18 die Stirnflächen 21 und 22 jeweils gleich weit von der Kettenhauptachse K_{A} entfernt sind. Dieser Vorgang ist in der mittleren Stellung der Fig. 1 dargestellt. Deutlich ist zu erkennen, daß die Positionierdorne 1, 2, 3, und 4 aus den Stempeln 7 und 8 herausgefahren sind.

Abschließend wird durch ein gleichmäßig und gleichförmiges Aufeinanderzubewegen der Stempel 7 und 8 eine symmetrische Fügekraft aufgebracht. Dabei gleiten die Stempel 7 und 8 an den Außenflächen der Positionierdorne 1 bis 4 entlang und drücken mit ihrer Stempelfläche 12 auf die Außenseiten 19 und 20 der Laschen 14 und 15. Die Laschen 14 und 15 werden hierdurch auf den Außenmantel der Hohlbolzen 17 und 18 um einen bestimmten Betrag aufgepreßt. Ein nicht dargestellter Anschlag sorgt dafür, daß die Aufeinanderzubewegung der Stempel 7 und 8 an einer bestimmten Stelle stoppt, so daß der Abstand der Außenflächen 19 und 20 der Laschen 14 und 15 exakt bestimmt ist. Durch die symmetrische Fügekraftaufbringung sind die Laschen 14 und 15 auch symmetrisch zur Hauptkettenachse K_{A} angeordnet. Während dieses Fügehubs der Stempel 7 und 8 werden die Hohlbolzen 17 und 18 durch die Positionierdorne 1 bis 4 fest in ihrer zentrierten Stellung gehalten. Versuche haben gezeigt, daß das Aufpressen der Laschen 14 und 15 in einem Hub sich für den Preßsitz günstig auswirkt. Jedes weitere Verschieben eines auch nur ansatzweise aufgepreßten Bauteils ist mit Preßkraftverlusten verbunden.

Anhand der Fig. 1 ist zu erkennen, daß mittels eines einzigen Fügekopfes ein Komplettfügevorgang durchführbar ist, für den im Stand der Technik mehrere Fügeschritte notwendig waren, um eine ausreichende Qualität zu erzielen. Durch das Komplettfertigen des Kettengliedes in einem Fügeschritt läßt sich die herzustellende Stückzahl gegenüber dem Stand der Technik erhöhen, auch wenn die Fügegeschwindigkeit in dem einen Fügeschritt viel geringer ist. Eine niedrige Fügegeschwindigkeit (z.B. 250 Hülsen pro Minute) wird auch durch die kleinen Verfahrenswege der Positionierdorne 1 bis 4 und Stempel 7, 8 erzielt, was sich wiederum positiv auf den Preßsitz auswirkt, da die Lasche nicht wie im Stand der Technik aufgeschlagen wird.

In Fig. 2 ist nunmehr in größerem Detail ein Querschnitt durch einen Fügekopf dargestellt.

Soweit es sich um die prinzipiell gleichen Bauteile handelt, werden diese mit gleichen Bezugsziffern bezeichnet. Auf die detaillierte Beschreibung wird auf das Obige verwiesen. Es werden im wesentlichen nur Unterschiede bzw. Zusätze im Folgenden erläutert.

Die Zuführung des vorpositionierten Innenkettengliedes 13 erfolgt mittels eines Drehtisches 23, der im wesentlichen aus einer Oberplatte 24, einer Unterplatte 25 und einer Zwischenplatte 26 besteht. Die Oberplatte 24 weist Aussparungen 27 zur Aufnahme der oberen Laschen 14 und die Unterplatte 25 weist Aussparungen 28 zur Aufnahme der unteren Laschen 15 auf. Die Aussparungen 27 und 28 sind an die Außenkontur der Laschen 14 und 15 angepaßt, so daß diese im wesentlichen positionsgenau aufgenommen sind. In der Zwischenplatte 26 sind ebenfalls nach außen hin offene Aussparungen 29 eingeformt, in die die Hohlbolzen 17 oder 18 im wesentlichen paßgenau einfügbar sind. Der Grund der Aussparungen 29 ist abgerundet und weist einen Radius auf, der im wesentlichen dem Außenradius der Hohlbolzen 17 und 18 entspricht. Die Hohlbolzen 17 und 18 werden über einen zumindest teilweise umlaufenden Rundriemen 30 (ähnlich einem großen O-Ring) in ihrer Stellung gehalten. Jeweils zwei benachbarte Aussparungen 29 sind jeweils so eingeformt, daß die Laschen 14 und 15 und Hohlbolzen 17 und 18 entsprechend dem Abstand der Achsen A und B vorpositioniert sind. Die Einzelteile des Kettengliedes 13 werden durch entsprechende Schieber in den Drehtisch 23 eingefügt. Das Freigeben des fertigen Kettengliedes erfolgt durch Wegführen des Rundriemens 30 von der Zwischenplatte 26 in einem Abgabebereich, so daß dieser keine Haltekraft mehr ausübt.

Ein Hauptmerkmal des Fügekopfes besteht darin, daß die Positionierdorne 1 und 2 bzw. 3 und 4 jeweils noch einen kegelstumpfförmigen Zentrierbereich 31 angrenzend des zylindrischen Ansatzes 9 aufweisen. Dieser kegelstumpfförmige Zentrierbereich 31 sorgt auf jeden Fall dafür, daß unabhängig von den Toleranzschwankungen der Öffnungen 16 in den Laschen 14 und 15 eine Ausrichtung der Laschen 2 zu den Achsen A und B stattfindet. Ein weiterer kegeliger Abschnitt kann sich hieran anschließen. Die Länge des Zentrierabschnittes 31 und die Lage der Anschlagfläche 10 sind so zueinander gewählt, daß beim Aufeinanderzubewegen der Positionierdorne 1 und 3 bzw. 2 und 4 bereits ein kleiner Fügehub durchgeführt wird, der die Laschen 14 und 15 bereits auf die Außenfläche der Hohlbolzen aufsetzt bzw. ansetzt. Im vorliegenden Fall handelt es sich ungefähr um ein Viertel bis ein Drittel der Gesamtdicke der Laschen 14 und 15. Dieser Ansatzhub ist durch das Anschlagen der Anschlagfläche 10 an den Stirnflächen 21 und 22 der Hohlbolzen 17 und 18 beendet. Es besteht aber auch die Möglichkeit, daß die Positionierdorne 1 bis 4 lediglich zur Führung der Lasche 14 und 15 bei diesem Ansatzvorgang dienen und die eigentliche Kraft durch gleichzeitiges, paralleles Herunterfahren der Stempel 7 und 8 aufgebracht wird. Hierzu muß der Zentrierbereich 31 und die Stempelfläche 12 im wesentlichen gleichzeitig mit der Außenfläche 19 und 20 der Laschen 14 und 15 in Berührung gebracht werden. Anschließend werden die Positionierdorne 1 bis 4 gleichzeitig und gleichmäßig zusammen mit den Stempel 7 und 8 nach unten gefahren, bis die Positionierdorne 1 bis 4 an den Stirnflächen 21 und 22 anstoßen. Anschließend fahren lediglich die Stempel 7 und 8 weiter aufeinander zu und beenden den Fügehub.

Es besteht aber auch die Möglichkeit, daß die Positionierdome 1 bis 4 in der in Fig. 2 gezeigten Stellung verharren, anschließend die Stempel 7 und 8 bis zum Berühren der Stempelfläche 12 mit den Außenseiten 19 und 20 heruntergefahren wird und dann ein gemeinsames Vorschieben von Positionierdornen 1 bis 4 und Stempeln 7 und 8 in der oben beschriebenen Weise vorgenommen wird.

Die Positionierdorne 1 bis 4 verharren in ihrer Stellung, sobald die Anschlagflächen 10 mit ausreichender Kraft auf die Stirnseiten 21 und 22 drücken. Hierdurch werden die Hohlbolzen 17 und 18 zentriert, da die Kräfte gleich sind.

Zusätzlich ist in der Fig. 2 noch zu erkennen, daß die Hohlbolzen 17 und 18 an ihren Endbereichen jeweils einen verringerten Durchmesserbereich 32 aufweisen können. Hierdurch werden die Verhältnisse bei der Presspassung, mit der die Laschen 14 und 15 auf die Hohlbolzen 17 und 18 durch die Stempel 7 und 8 aufgepreßt werden, verbessert. Damit die Laschen 14 und 15 bei der Zuführung nicht nach außen ausweichen können, ist eine Führungsschiene 33 vorgesehen. An dem Stempel 7 ist ein Fortsatz 34 und an dem Stempel 8 ein Fortsatz 35 angeordnet. Die Fortsätze 34 und 35 weisen einander zugeordnete Anschlagflächen 36 und 37 auf, die bei dem Hub des Stempels 7 und 8 auf Block fahren und miteinander in Berührung stehen. Die Anschlagflächen 36 und 37 definieren somit die unterste Hubstellung der Stempel 7 und 8, so daß der Abstand der Laschen 14 und 15 voneinander gewahrt ist. Die Fortsätze 34 und 35 können auch verstellbar ausgeführt sein. Auch die Stempel 7 und 8 werden mit einer gleichförmig gleichmäßigen Kraft beaufschlagt, so daß sie die Laschen 14 und 15 symmetrisch zur Kettenhauptachse K_{A} ausgerichtet sind. Es kann auch lediglich ein Stempel 7 oder 8 einen Fortsatz aufweisen.

Anhand der Fig. 3 wird nun im folgenden der prinzipielle Aufbau einer Variante des Hubmechanismuses für die Positionierdorne 1 und 3 bzw. 2 und 4 und die Stempel 7 und 8 beschrieben.

Der Hubmechanismus umfaßt ein mit dem oberen Positionierdorn 1 oder 2 oder oberen Stempel 7 verbundenes Hebelgestänge 38 und ein unteres Hebelgestänge 39, das mit dem Positionierdorn 3 oder 4 oder dem unteren Stempel 8 verbunden ist. Die Hebelgestänge 38 und 39 umfassen jeweils einen um ein Drehgelenk 40 angeordneten Schwenkhebel 41, der über ein Ausgleichsgelenk 42 mit dem entsprechenden Positionierdorn 1 bis 4 oder Stempel 7 oder 8 verbunden ist. Die Ausgleichsgelenke 42 müssen dabei die Schwenkbewegung des Schwenkhebels 41 in eine reine Linearbewegung umwandeln. Dabei entstehende Querkräfte und Querbewegungsanteile müssen ausgeglichen werden. Der Schwenkhebel 41 ist an seinem den Ausgleichsgelenken 42 abgewandten Ende mittels eines Gelenks 43 mit einer Schubstange 44 verbunden, die in ihrer Länge verstellbar ist. Die Schubstange 44 ist jeweils über ein Gelenk 45 mit einer Gleitbuchse 46 verbunden, die auf einer Linearführung 47 hin- und herbewegbar angeordnet ist. Die Gleitbuchse ist über ein Gestänge 48 mit einer Kurvenscheibe 49 zwangsgekoppelt. Das bedeutet, daß z.B. das Gestänge 48 sowohl eine Außen- als auch eine Innenkontur der Kurvenscheibe 49 abtastet, so daß die Gleitbuchse 46 hinund herbewegt wird. Eine Überlastsicherung 50 ist zwischengeschaltet, so daß zwar der Abtastbereich 51 des Gestänges 48 weiter eingefahren werden kann, ohne jedoch die Gleitbuchse 46 weiter zu verschieben. Dies ist jeweils der Fall, wenn die Positionierdorne 1 und 3 oder 2 und 4 mit den Hohlbolzen 17 und 18 in Anlage sind. Auch wenn die oberen und unteren Stempel 7 und 8 mit ihren Fortsätzen 34 und 35 auf Block fahren, greift die Überlastsicherung 50. Durch eine ausgewählte Feder für die Überlastsicherung 50 läßt sich die Kraft, die durch die Positionierdorne 1 bis 4 bzw. Stempel 7 und 8 aufgebracht wird, ziemlich genau einstellen. Durch die symmetrische Ausführung des Hubmechanismuses werden die Positionierdorne 1 bis 4 gleichmäßig und gleichförmig und mit gleicher Kraft aufeinander zubewegt. Gleiches gilt für den oberen und unteren Stempel 7 und 8.

Bei dem in der Fig. 1 dargestellten Fügekopf, können z.B. drei dieser Hubmechanismen parallel zueinander arbeiten. Der erste Hubmechanismus betätigt die Positionierdome 1 und 3, der zweite Hubmechanismus die Positionierdorne 2 und 4 und der dritte Hubmechanismus bedient die Stempel 7 und 8. Wenn zusätzlich im Bereich der Positionierdorne 1 bis 4 ein Federausgleich geschaffen wird, können sämtliche vier Positionierdorne 1 bis 4 auch über einen einzigen Hubmechanismus angetrieben werden. Die Hubmechanismen können derart dicht aneinander angeordnet sein, daß die Kurvenscheiben für den Stempelhubmechanismus und dem Positionierdornhubmechanismus durch ein und denselben Antrieb um die gleiche Drehachse antreibbar sind.

In der Fig. 4 sind weitere Ausführungsbeispiele herzustellender Kettenglieder dargestellt. Oben rechts ist z.B. ein Außenkettenglied 52, das bei entsprechender Modifikation der Positionierdorne 1 und 2 und der Verwendung einer Prismenführung mittels eines ähnlichen Fügekopfes gefügt werden kann. Andeutungsweise ist der Hohlbolzen 17 eines Innenkettengliedes 13 dargestellt. Hierdurch soll aufgezeigt werden, daß bei der Herstellung eines Außenkettengliedes 52 die Innenkettenglieder 13 zwischengefügt und somit die gesamte Kette herstellbar ist. Mit der Bezugziffer b ist der symmetrische Überstand der Vollbolzen 53 gezeigt, mit dem diese über die Laschen 54 überstehen.

Auch die in Fig. 4 unten gezeigte Duplexkette läßt sich mittels eines entsprechend aufgebauten Fügekopfes herstellen. Allerdings muß das Mittelstück 55 des Außenkettengliedes in einem separaten Fügevorgang vorgeformt werden. Hierzu wird mittels eines ähnlichen Fügekopfes die Lasche 56 exakt auf die Kettenhauptachse K_{A} geschoben. Dies geschieht dadurch, daß auf die Fortsätze 34 und 35 des Fügekopfes verzichtet wird, so daß die Stempel 7 und 8 eine automatische Zentrierung in der Mitte vornehmen. Die Innenkettenglieder 13 werden in obenbeschriebener Weise hergestellt und in einem abschließenden Vorgang mittels eines Fügekopfs die Außenlaschen 57 symmetrisch aufgepreßt. Der gesamte Aufbau der Duplexkette wird dann in einem entsprechenden Rundtisch vorpositioniert dem Fügekopf zugeführt. Gerade bei derartig langen Vollbolzen 53, wie bei der Duplexkette erfolgt eine Stabilisierung des Vollbolzens 53 durch Zylinderbohrung 5 oder 6 in den Stempeln 7 oder 8. Die Bezugsziffer a zeigt wiederum den gleichen Abstand von der Außenfläche der Mittellasche 56 zur Stirnfläche der Vollbolzen 53. Diese sind jeweils auch zur Kettenhauptachse K_{A} gleich weit entfernt.

## Patentansprüche

1. Verfahren zum Fügen eines Laschenkettengliedes, bei dem mindestens eine Lasche (14,15;54;56,57) mit mindestens einem Bolzen (17,18;53) durch einen Press- und Ausrichtvorgang miteinander verbunden wird bzw. werden, **dadurch gekennzeichnet, dass** der mindestens eine Bolzen (17,18;53) durch gleichzeitiges aktives Aufbringen zwangsgekoppelter symmetrischer Spannkräfte an den Stirnseiten (21,22) des Bolzens (17,18;53) zu einer durch die Zwangskopplung vorgegebenen Kettenhauptachse (K_{A}) mittig fixiert wird und anschließend die mindestens eine Lasche (14,15;54;56,57) durch einen Fügehub relativ zum Bolzen (17,18;53) in eine zur Kettenhauptachse (K_{A}) symmetrische Position auf den fixierten Bolzen (17,18;53) gepresst wird.

2. Verfahren zum Fügen eines Laschenkettengliedes (55) insbesondere Stiftbock, bei dem mindestens eine Lasche (56) mit mindestens einem Bolzen (53) durch einen Press- und Ausrichtvorgang miteinander verbunden wird bzw. werden, **dadurch gekennzeichnet, dass** die mindestens eine Lasche (56) zu einer vorgegebenen Kettenhauptachse (K_{A}) symmetrisch fixiert wird und anschließend der mindestens eine Bolzen (53) durch einen Fügehub in die fixierte Lasche (56) eingepresst und durch gleichzeitiges aktives Aufbringen zwangsgekoppelter symmetrischer Spannkräfte an den Stirnseiten des Bolzens (53) zu der durch die Zwangskopplung vorgegebenen Kettenhauptachse (K_{A}) mittig zentriert wird.

3. Verfahren nach Anspruch 1, **dadurch gekennzeichnet, daß** beim Fügehub die mindestens eine Lasche (14, 15; 54; 56, 57) durch gleichzeitiges aktives Aufbringen zwangsgekoppelter symmetrischer Fügekräfte in eine zur Kettenhauptachse (K_{A}) symmetrische Position geschoben wird.

4. Verfahren nach einem der Ansprüche 1 bis 3, **dadurch gekennzeichnet, daß** die mindestens eine Lasche (14, 15; 54; 56, 57) und der mindestens eine Bolzen (17, 18; 53) zueinander vorpositioniert werden, so daß eine Öffnung (16) in der Lasche (14, 15; 54; 56, 57) koaxial zum Bolzen (17, 18; 53) angeordnet ist.

5. Verfahren nach einem der Ansprüche 1 bis 4, **dadurch gekennzeichnet, daß** gleichzeitig zum Aufbringen der symmetrischen Spannkräfte die mindestens eine Lasche (14, 15; 54; 56, 57) koaxial zum Bolzen (17, 18; 53) geführt und bereits ansatzweise auf den Bolzen (17, 18; 53) aufgepreßt wird.

6. Verfahren nach einem der Ansprüche 1 bis 5, **dadurch gekennzeichnet, daß** die symmetrischen Spannkräfte für einen Bolzen (17, 18; 53) von zwei gleichförmig und gleichmäßig aufeinander zubewegbaren Positionierdomen (1, 3; 2, 4) aufgebracht werden.

7. Verfahren nach Anspruch 6, **dadurch gekennzeichnet, daß** der Fügehub von einem um die Positionierdorne (1, 2; 3, 4) angeordneten oberen und/oder einem unteren Hohlstempel (7, 8) durchgeführt wird, der oder die die zwangsgekoppelten symmetrischen Fügekräfte aufbringt oder aufbringen.

8. Verfahren nach Anspruch 2, **dadurch gekennzeichnet, daß** der Fügehub von einem Positionierdorn (1, 3) durchgeführt wird und die symmetrischen Spannkräfte für einen Bolzen (17, 18; 53) von zwei gleichförmig und gleichmäßig aufeinander zu bewegbaren Positionierdomen (1, 3; 2, 4) aufgebracht werden.

9. Vorrichtung zum Fügen eines Laschenkettengliedes, mit einem axial bewegbaren, oberen Positionierdom (1,2) und einem axial bewegbaren unteren Positionierdorn (3,4), zwischen denen ein Bolzen (17,18;53) des Kettengliedes (13;52;55) positionierbar und einspannbar ist, mit einem Hubmechanismus, durch den die Positionierdome (1,3;2,4) rechtwinklig zu einer Kettenhauptachse (K_{A}) zwangsgekoppelt aufeinander zu verschiebbar sind und durch den zur Kettenhauptachse (K_{A}) aktive symmetrische Spannkräfte über die zwangsgekoppelten Positionierdorne (1,2) an den Stirnseiten (21,22) des Bolzens (17,18;53) aufbringbar sind, so dass der Bolzen (17,18;53) mittig zur Kettenhauptachse (K_{A}) fixierbar ist, und mit einem oberen Stempel (7) und einem unteren Stempel (8), durch die die mindestens eine Lasche (14,15;54;56,57) in eine zur Kettenhauptachse (K_{A}) symmetrische Position auf den fixierten Bolzen (17,18;53) pressbar ist.

10. Vorrichtung zum Fügen eines Laschenkettengliedes, insbesondere Stiftbock, mit einem axial bewegbaren oberen Positionierdorn (1,2) und einem axial bewegbaren unteren Positionierdorn (3,4), zwischen denen ein Bolzen (53) positonierbar und einspannbar ist, mit einem oberen Stempel (7) und einem unteren Stempel (8), durch die eine Lasche (56) in einer zur Kettenhauptachse (K_{A}) symmetrischen Position fxierbar ist, mit einem Hubmechanismus, durch den die Positionierdorne (1,3;2,4) rechtwinklig zu einer Kettenhauptachse (K_{A}) zwangsgekoppelt aufeinander zu verschiebbar sind, durch den der Bolzen (53) in die fixierte Lasche (56) einpressbar ist, und durch den zumindest am Ende des Fügehubs zur Kettenhauptachse (K_{A}) aktive symmetrische Spannkräfte über die zwangsgekoppelten Positionierdorne (1,2) an den Stirnseiten (21,22) des Bolzens (53) aufbringbar sind.

11. Vorrichtung nach Anspruch 9, **dadurch gekennzeichnet, daß** ein Hubmechanismus zum Verschieben des oberen und unteren Stempels (7, 8) vorgesehen ist, durch den diese symmetrisch und rechtwinklig zu einer Kettenhauptachse (K_{A}) verschiebbar sind und durch den gleichzeitig zur Kettenhauptachse (K_{A}) zwangsgekoppelte symmetrische Fügekräfte zum Ausführen des Fügehubs aufbringbar sind, so daß die mindestens eine Lasche (14, 15; 54, 56, 57) symmetrisch auf den Bolzen (17, 18; 53) aufschiebbar ist.

12. Vorrichtung nach Anspruch 10, **dadurch gekennzeichnet, daß** die Stempel (7, 8) als eine verfahrbare und eine feststehende Klemmbacke ausgestaltet sind, durch die mindestens eine Lasche (56) in einer zur Kettenhauptachse (K_{A}) im wesentlichen symmetrischen Position festspannbar ist, und daß der Fügehub durch den mindestens einen Positionierdorn (1, 3; 2, 4) durchführbar ist.

13. Vorrichtung nach einem der Ansprüche 9 bis 12, **dadurch gekennzeichnet, daß** der Hubmechanismus für die beiden Positionierdorne (1, 2, 3, 4) einen gemeinsamen Antrieb mit Zwangsführung umfaßt, durch die beiden Positionierdome (1, 2, 3, 4) koaxial und symmetrisch zueinander bewegbar sind.

14. Vorrichtung nach einem der Ansprüche 9, 11 oder 13, **dadurch gekennzeichnet, daß** der Hubmechanismus für den oberen und unteren Stempel (7, 8) einen gemeinsamen Antrieb mit Zwangsführung umfaßt, durch den die beiden Stempel (7, 8) koaxial und symmetrisch zueinander bewegbar sind.

15. Vorrichtung nach einem der Ansprüche 13 oder 14, **dadurch gekennzeichnet, daß** der Antrieb eine in ihrer Linearbewegung durch eine Kurvenscheibe (49) gesteuerte Gleitbuchse (46) umfaßt, die über ein symmetrisches Hebelgestänge (38, 39) die Positionierdorne (1, 2, 3, 4) oder Stempel (7, 8) bewegt.

16. Vorrichtung nach Anspruch 15, **dadurch gekennzeichnet, daß** mindestens ein Hebelabschnitt (44) des Hebelgestänges (38, 39) in seiner Länge verstellbar ausgestaltet ist.

17. Vorrichtung nach Anspruch 15 oder 16, **dadurch gekennzeichnet, daß** zwischen Gleitbuchse (46) und Kurvenscheibe (49) und/oder im Hebelgestänge (38, 39) eine in ihrer Länge einfederbare Überlastsicherung (50) vorgesehen ist.

18. Vorrichtung nach einem der Ansprüche 9 bis 17, **dadurch gekennzeichnet, daß** die Positionierdorne (1, 2, 3, 4) in koaxialen Bohrungen (5, 6) der Stempel (7, 8) geführt und relativ zu diesen bewegbar sind.

19. Vorrichtung nach einem der Ansprüche 9 bis 18 zum Fügen eines Innenkettengliedes (13), **dadurch gekennzeichnet, daß** die Positionierdorne (1, 2, 3, 4) einen zylindrischen Ansatz (9) umfassen, der paßgenau in die Bohrung (17', 18') eines Hohlbolzens (17, 18) eines Innenkettengliedes (13) einfahrbar ist und eine ringförmige Anschlagstufe (11) zum angrenzenden Bereich des Positionierdorns (1, 2, 3, 4) definiert, der mit einer Stirnseite (21, 22) des Hohlbolzens (17, 18) zur Anlage bringbar ist.

20. Vorrichtung nach einem der Ansprüche 9 bis 19, **dadurch gekennzeichnet, daß** der Positionierdorn (1, 2, 3, 4) einen Zentrierbereich (31) umfaßt, der in die Öffnung (16) der Lasche (14, 15) einfahrbar ist und diese koaxial zum Hohlbolzen (17, 18) ausrichtet.

21. Vorrichtung nach Anspruch 20, **dadurch gekennzeichnet, daß** der Zentrierbereich (31) kegelstumpfförmig ausgestaltet ist.

22. Vorrichtung nach Anspruch 20 oder 21, **dadurch gekennzeichnet, daß** der Zentrierbereich (31) und die Anschlagstufe (11) derart ausgestaltet sind, daß durch den Positionierdorn (1, 2, 3, 4) bereits ein geringfügiger Fügehub zum Ansetzen der Lasche (14, 15) auf den Außenmantel des Hohlbolzens (17, 18) durchführbar ist, bevor die Anschlagstufe (11) an der Stirnfläche (21, 22) des Hohlbolzens anliegt.

23. Vorrichtung nach einem der Ansprüche 9 bis 22, **dadurch gekennzeichnet, daß** die Stempel (7, 8) eine den zugehörigen Positionierdom (1, 2, 3, 4) umgebende, im wesentlichen ebene und senkrecht zur Dornachse (A; B) angeordnete Stempelfläche (12) aufweisen, die relativ zum Positionierdom (1, 2, 3, 4) verschiebbar ist und die Lasche (14, 15) auf den Außenmantel des Hohlbolzens (17, 18) aufdrückt.

24. Vorrichtung nach Anspruch 23, **dadurch gekennzeichnet, daß** der obere und/oder untere Stempel (7, 8) jeweils einen Fortsatz (34, 35) aufweist bzw. aufweisen, der oder die beim Fügehub auf Block fahren und einen genauen Fügeabstand der Stempelflächen (12) zueinander am Ende des Fügehubs definiert bzw. definieren.

25. Vorrichtung nach einem der Ansprüche 9 bis 24, **dadurch gekennzeichnet, daß** jeweils zwei obere Positionierdorne (1, 2) und zwei untere Positionierdorne (3, 4) zum Ausbilden eines Fügekopfes in einem gemeinsam zugeordneten oberen und unteren Stempel (7, 8) angeordnet sind.

26. Vorrichtung nach einem der Ansprüche 9 bis 25, **dadurch gekennzeichnet, daß** eine Zuführeinrichtung (23) vorgesehen ist, die sämtliche Elemente eines Kettenglieds (13) vorpositioniert und vorausgerichtet einem Fügekopf zuführt.

## Claims

1. A method of joining a plate chain link, in which at least one plate (14, 15; 54; 56, 57) is joined with at least one bolt (17, 18; 53) by way of a pressing and aligning process, **characterized in that** said at least one bolt (17, 18; 53) is centrally fixed by the simultaneous active application of force-coupled symmetrical clamping forces to the faces (21, 22) of said bolt (17, 18; 53) in relation to a main chain axis (K_{A}) which is predetermined by the forced coupling, and said at least one plate (14, 15; 54; 56, 57) is subsequently pressed by a joining lift relative to said bolt (17, 18; 53) into a position symmetrical to said main chain axis (K_{A}) onto said fixed bolt (17, 18; 53).

2. The method of joining a plate chain link (55), in particular an intermediate pin plate, in which at least one plate (57) is joined with at least one bolt (53) by way of a pressing and aligning process, **characterized in that** said at least one plate (56) is symmetrically fixed relative to a predetermined main chain axis (K_{A}), and said at least one bolt (53) is subsequently pressed by a joining lift into said fixed plate (56) and is centered by the simultaneous active application of force-coupled symmetrical clamping forces to the faces of said bolt (53) in relation to said main chain axis (K_{A}) which is predetermined by said forced coupling.

3. The method according to claim 1, **characterized in that** during said joining lift said at least one plate (14, 15; 54; 56, 57) is pushed by the simultaneous active application of force-coupled symmetrical joining forces into a position symmetrical to said main chain axis (K_{A}).

4. The method according to at least one of claims 1 to 3, **characterized in that** said at least one plate (14, 15; 54; 56, 57) and said at least one bolt (17, 18; 53) are prepositioned relative to each other, so that an opening (16) in said plate (14, 15; 54; 56, 57) is arranged to be coaxial to said bolt (17, 18; 53).

5. The method according to any one of claims 1 to 4, **characterized in that**, at the same time, for the application of said symmetrical clamping forces said at least one plate (14, 15; 54; 56, 57) is guided in coaxial fashion relative to said bolt (17, 18; 53) and is already pressed in part onto said bolt (17, 18; 53).

6. The method according to any one of claims 1 to 5, **characterized in that** said symmetrical clamping forces for a bolt (17, 18; 53) are applied by two positioning mandrels (1, 3; 2, 4) that are movable towards one another in a uniform and constant manner.

7. The method according to claim 6, **characterized in that** said joining lift is carried out by an upper and/or tower press block (7, 8) which is/are arranged around said positioning mandrels (1, 2; 3, 4) and applies/apply the force-coupled symmetrical joining forces.

8. The method according to claim 2, **characterized in that** said joining lift is carried out by one positioning mandrel (1, 3), and said symmetrical clamping forces for a bolt (17, 18; 53) are applied by two positioning mandrels (1, 3; 2, 4) that are movable towards one another in a uniform and constant manner.

9. A device for joining a plate chain link, comprising an axially movable upper positioning mandrel (1, 2) and an axially movable lower positioning mandrel (3, 4) between which a bolt (17, 18; 53) of said chain link (13; 52; 55) can be positioned and clamped, a lifting mechanism by which said positioning mandrels (1, 3; 2, 4) are displaceable towards one another in force-coupled fashion at a right angle relative to a main chain axis (K_{A}) and by which active symmetrical clamping forces relative to said main chain axis (K_{A}) can be applied to the faces (21, 22) of said bolt (17, 18; 53) via said force-coupled positioning mandrels (1, 2) so that said bolt (17, 18; 53) can be centrally fixed relative to said main chain axis (K_{A}); as well as an upper press block (7) and a lower press block (8) by which said at least one plate (14, 15; 54; 56, 57) can be pressed onto said fixed bolt (17, 18; 53) in a position symmetrical to said main chain axis (K_{A}).

10. A device for joining a plate chain link, in particular an intermediate pin plate, comprising an axially movable upper positioning mandrel (1, 2) and an axially movable lower positioning mandrel (3, 4) between which a bolt (53) can be positioned and clamped, an upper press block (7) and a lower press block (8) by which a plate (56) can be fixed in a position symmetrical to said main chain axis (K_{A}), a lifting mechanism by which said positioning mandrels (1, 3; 2, 4) are displaceable towards one another in force-coupled fashion at a right angle relative to a main chain axis (K_{A}), by which said bolt (53) can be pressed into said fixed plate (56), and by which active symmetrical clamping forces relative to said main chain axis (K_{A}) can be applied to the faces (21, 22) of said bolt (53) via said force-coupled positioning mandrels (1, 2) at least at the end of the joining lift.

11. The device according to claim 9, **characterized in that** a lifting mechanism is provided for displacing said upper and lower press block (7, 8), by which mechanism said press blocks are displaceable in symmetry with and at a right angle relative to a main chain axis (K_{A}) and by which mechanism force-coupled symmetrical joining forces relative to said main axis (K_{A}) can simultaneously be applied for performing the joining lift, so that said at least one plate (14, 15; 54, 56, 57) can be pushed in symmetry onto said bolt (17, 18; 53).

12. The device according to claim 10, **characterized in that** said press blocks (7, 8) are designed as a movable and a stationary clamping jaw by which said at least one plate (56) can be clamped in a position substantially symmetrical to said main chain axis (K_{A}), and that said joining lift can be carried out by said at least one positioning mandrel (1, 3; 2, 4).

13. The device according to any one of claims 9 to 12, **characterized in that** said lifting mechanism for said two positioning mandrels (1, 2, 3, 4) comprises a joint drive with forced guidance, by which said two positioning mandrels (1, 2, 3, 4) are movable towards each other in coaxial and symmetrical fashion.

14. The device according to any one of claims 9, 11 or 13, **characterized in that** said lifting mechanism for said upper and lower press block (7, 8) comprises a joint drive with forced guidance, by which said two press blocks (7, 8) are movable towards each other in coaxial and symmetrical fashion.

15. The device according to any one of claims 13 or 14, **characterized in that** said drive comprises a slide bushing (46) which is controlled in its linear movement by a cam (49) and which moves said positioning mandrels (1, 2, 3, 4) or press blocks (7, 8) via a symmetrical lever linkage (38, 39).

16. The device according to claim 15, **characterized in that** at least one lever section (44) of said lever linkage (38, 39) is designed to be adjustable in its length.

17. The device according to claim 15 or 16, **characterized in that** an overload protection means (50) of a compressible length is provided between said slide bushing (46) and cam (49) and/or in said lever linkage (38, 39).

18. The device according to any one of claims 9 to 17, **characterized in that** said positioning mandrels (1, 2, 3, 4) are guided in coaxial bores (5, 6) of said press blocks (7, 8) and are movable relative thereto.

19. The device according to any one of claims 9 to 18 for joining an inner chain link (13), **characterized in that** said positioning mandrels (1, 2,3, 4) comprise a cylindrical attachment (9) which is movable in accurately fitting fashion into a bore (17, 18') of a hollow bolt (17, 18) of an inner chain link (13) and defines an annular abutment step (11) relative to the adjoining portion of said positioning mandrel (1, 2, 3, 4) which can be brought into contact with a face (21, 22) of said hollow bolt (17, 18).

20. The device according to any one of claims 9 to 19, **characterized in that** said positioning mandrel (1, 2, 3, 4) comprises a centering portion (31) which is movable into an opening (16) of said plate (14, 15) and aligns said plate in coaxial fashion relative to said hollow bolt (17, 18).

21. The device according to claim 20, **characterized in that** said centering portion (31) has a frustoconical shape.

22. The device according to claim 20 or 21, **characterized in that** said centering portion (31) and said abutment step (11) are designed such that a small joining lift can already be carried out by said positioning mandrel (1, 2, 3, 4) for attaching said plate (14, 15) to the outer surface of said hollow bolt (17, 18) before said abutment step (11) rests on the face (21, 22) of said hollow bolt.

23. The device according to any one of claims 9 to 22, **characterized in that** said press blocks (7, 8) comprise a press block surface (12) which surrounds the associated positioning mandrel (1, 2, 3, 4) and is arranged substantially in planar and vertical fashion relative to the mandrel axis (A; B) and which is displaceable relative to said positioning mandrel (1, 2, 3, 4) and presses said plate (14, 15) onto the outer surface of said hollow bolt (17, 18).

24. The device according to claim 23, **characterized in that** each of said upper and/or lower press block(s) (7, 8) comprises an extension (34, 35) which upon the joining lift stops its movement and defines an exact joining distance of the press block surfaces (12) relative to one another at the end of said joining lift.

25. The device according to any one of claims 9 to 24, **characterized in that** two upper positioning mandrels (1, 2) and two lower positioning mandrels (3, 4) are respectively arranged for forming a joining head in a jointly assigned upper and lower press block (7, 8).

26. The device according to any one of claims 9 to 25, **characterized in that** a supply means (23) is provided which prepositions all elements of a chain link (13) and supplies the same in prealigned fashion to a joining head.

## Revendications

1. Procédé pour assembler un maillon de chaîne articulée, selon lequel on relie entre eux au moins une éclisse (14, 15; 54; 56, 57) avec au moins un goujon (17, 18; 53) au moyen d'un procédé de pressage et d'alignement, **caractérisé en ce qu'**on fixe ledit au moins un goujon (17, 18; 53) au moyen d'une application active simultanée de forces de serrage symétriques, couplées de façon forcée, sur les faces frontales (21, 22) du goujon (17, 18; 53) centré par rapport à un axe principal (K_{A}) de la chaîne, qui est prédéterminé par le couplage force, et ensuite on pousse la au moins une éclisse (14, 15; 54; 56, 57), au moyen d'une course d'assemblage par rapport au goujon (17, 18; 53), sur le goujon fixé (17, 18; 53) dans une position symétrique par rapport à l'axe principal (K_{A}) de la chaîne.

2. Procédé pour assembler un maillon de chaîne articulée (55), notamment d'un bloc à broche, selon lequel on relie en eux au moins une éclisse (56) avec au moins un goujon (53) au moyen d'un procédé de pressage et d'alignement, **caractérisé en ce qu'**on fixe la au moins une éclisse (56) d'une manière symétrique par rapport à un axe principal prédéterminé (K_{A}) de la chaîne et qu'ensuite on enfonce le au moins un goujon (53) au moyen d'une course d'assemblage, dans l'éclisse fixée (56) et qu'on centre le au moins un goujon au moyen de l'application active simultanée de forces de serrage symétriques couplées de façon forcée, sur les faces frontales du goujon (53), d'une manière centrée par rapport à l'axe principal (K_{A}) de la chaîne prédéterminé par le couplage forcé.

3. Procédé selon la revendication 1, **caractérisé en ce que** lors de la course d'assemblage, on pousse la au moins une éclisse (14, 15; 54; 56, 57) moyennant l'application active simultanée de forces d'assemblage symétriques couplées de façon forcée, dans une position symétrique par rapport à l'axe principal (K_{A}) de la chaîne.

4. Procédé selon l'une des revendications 1 à 3, **caractérisé en ce qu'**on réalise le prépositionnement d'au moins une éclisse (14, 15; 54; 56, 57) et du au moins un goujon (17, 18; 53) l'un par rapport à l'autre, de telle sorte qu'une ouverture (16) formée dans l'éclisse (14, 15; 54; 56, 57) est disposée coaxialement au goujon (17, 18; 53).

5. Procédé selon l'une des revendications 1 à 4, **caractérisé en ce qu'**en même temps que s'effectue l'application des forces de serrage symétriques, on guide la au moins une éclisse (14, 15; 54; 56, 57) coaxialement au goujon (17, 18; 53) et qu'on l'emmanche déjà de manière rapportée sur le goujon (17, 18; 53).

6. Procédé selon l'une des revendications 1 à 5, **caractérisé en ce que** les forces de serrage symétriques pour un goujon (17, 18; 53) sont appliquées par deux mandrins de positionnement (1, 3; 2, 4) qui sont déplaçables l'un vers l'autre simultanément d'une manière uniforme.

7. Procédé selon la revendication 6, **caractérisé en ce que** la course d'assemblage est parcourue par un poinçon supérieur et/ou inférieur creux (7, 8), qui est disposé autour des mandrins de positionnement (1, 2; 3, 4) et qui applique les forces d'assemblage symétriques, couplées de façon forcée.

8. Procédé selon la revendication 2, **caractérisé en ce que** la course d'assemblage est parcourue par un mandrin de positionnement (1, 3) et que les forces de serrage symétriques pour un goujon (17, 18; 53) sont appliquées par deux mandrins de positionnement (1, 3; 2, 4) devant être rapprochés l'un de l'autre simultanément d'une manière uniforme.

9. Dispositif d'assemblage d'un maillon de chaîne articulée, comportant un mandrin supérieur de positionnement (1, 2) déplaçable axialement et un mandrin inférieur de. positionnement (3, 4) déplaçable axialement, mandrins entre lesquels un goujon (17, 18; 53) du maillon (13; 52; 55) de la chaîne peut être positionné et serré, et comportant un mécanisme de levage, au moyen duquel les mandrins de positionnement (1, 3; 2, 4) doivent être rapprochés l'un de l'autre d'une manière couplée perpendiculairement à un axe principal (K_{A}) de la chaîne et au moyen duquel des forces de serrage, qui sont actives et symétriques par rapport à l'axe principal (K_{A}) de la chaîne, peuvent être appliquées, par l'intermédiaire des mandrins de positionnement (1, 2) couplés selon un couplage forcé, aux faces frontales (21, 22) du goujon (17, 18; 53), de sorte que le goujon (17, 18; 53) peut être fixé en position centrée par rapport à l'axe principal (K_{A}) de la chaîne, et comportant un poinçon supérieur (7) et un poinçon inférieur (8), au moyen desquels la au moins une éclisse (14, 15; 54; 56, 57) peut être poussée dans une position, symétrique par rapport à l'axe principal (K_{A}) de la chaîne, sur le goujon fixé (17, 18; 53).

10. Dispositif d'assemblage d'un maillon d'une chaîne articulée, notamment d'un bloc à broche, comportant un mandrin supérieur de positionnement (1, 2) déplaçable axialement et un mandrin inférieur de positionnement (3, 4) déplaçable axialement, mandrins entre lesquels un goujon (53) peut être positionné et serré, et comportant un poinçon supérieur (7) et un poinçon inférieur (8), au moyen desquels une éclisse (56) peut être fixée dans que position symétrique par rapport à l'axe principal (K_{A}) de la chaîne, comportant un mécanisme de levage, au moyen duquel les mandrins de positionnement (1, 3; 2, 4) peuvent être déplacés l'un vers l'autre d'une manière couplée à force perpendiculairement à un axe principal (K_{A}) de la chaîne et au moyen duquel le goujon (53) peut être poussé dans l'éclisse fixée (56), et au moyen duquel des forces de serrage actives et symétrique par rapport à l'axe principal (K_{A}) de la chaîne peuvent être appliquées, au moins à la fin de la course d'assemblage, contre les faces frontales (21, 22) du goujon (53) par l'intermédiaire des mandrins de positionnement (1, 2) couplés selon un couplage forcé.

11. Dispositif selon la revendication 9, **caractérisé en ce qu'**il est prévu un mécanisme de levage servant à déplacer les poinçons supérieur et inférieur (7, 8), au moyen duquel ces poinçons sont déplaçables symétriquement et perpendiculairement à un axe principal (K_{A}) de la chaîne et au moyen duquel les forces d'assemblage symétriques, couplées de façon forcée, peuvent être appliquées simultanément par rapport à l'axe principal (K_{A}) de la chaîne pour l'exécution de la course d'assemblage, de sorte qu'au moins une éclisse (14, 15; 54, 56, 57) peut être emmanchée symétriquement sur le goujon (17, 18; 53).

12. Dispositif selon la revendication 10, **caractérisé en ce que** les poinçons (7, 8) sont agencés sous la force d'une mâchoire de serrage mobile et d'une mâchoire de serrage fixe, à l'aide desquelles au moins une éclisse (56) peut être tiré fermement dans une position essentiellement symétrique par rapport à l'axe principal (K_{A}) de la chaîne et **en ce que** la course d'assemblage peut être exécutée par au moins un mandrin de positionnement (1, 3; 2,4).

13. Dispositif selon l'une des revendications 9 à 12, **caractérisé en ce que** le mécanisme de levage pour les deux mandrins de positionnement (1, 2, 3, 4) comprend un dispositif d'entraînement commun avec système de guidage forcé, au moyen duquel les deux mandrins de positionnement (1, 2, 3, 4) sont déplaçables coaxialement et d'une manière symétrique l'un par rapport à l'autre.

14. Dispositif selon l'une des revendications 9, 11 ou 13, **caractérisé en ce que** le mécanisme de levage pour les poinçons supérieur et inférieur (7, 8) comprend un dispositif d'entraînement commun avec un système de guidage forcé, au moyen duquel les deux mandrins de positionnement (1, 2, 3, 4) sont déplaçables coaxialement et d'une manière symétrique l'un par rapport à l'autre.

15. Dispositif selon l'une des revendications 13 ou 14, **caractérisé en ce que** le dispositif d'entraînement comprend.une douille coulissante (46), dont le déplacement linéaire est commandé par un disque à came (49) et qui déplace les mandrins de positionnement (1, 2, 3, 4) ou les poinçons (7, 8) au moyen d'une tringlerie symétrique à leviers (38, 39).

16. Dispositif selon la revendication 15, **caractérisé en ce que** la longueur d'au moins une partie de levier (44) de la tringlerie à leviers (38, 39) est réglable.

17. Dispositif selon la revendication 15 ou 16, **caractérisé en ce qu'**entre la douille coulissante (46) et le disque à came (49) et/ou dans la tringlerie à leviers (38, 39) est prévu un système (50) de protection contre une surcharge, dont la longueur peut être modifiée élastiquement.

18. Dispositif selon l'une des revendications 9 à 17, **caractérisé en ce que** les mandrins de positionnement (1, 2, 3, 4) sont guidés dans des perçages coaxiaux (5, 6) des poinçons (7, 8) et sont déplaçables par rapport à ces derniers.

19. Dispositif selon l'une des revendications 9 à 18, pour l'assemblage d'un maillon intérieur de chaîne (13), **caractérisé en ce que** les mandrins de positionnement (1, 2, 3, 4) comprennent un embout cylindrique (9) qui peut être introduit d'une manière ajustée de façon précise dans le perçage (17', 18') d'un goujon creux (17, 18) d'un maillon intérieur de chaîne (13) et définit un étage annulaire de butée (11) pour la partie contigue du mandrin de positionnement (1, 2, 3, 4), qui peut venir s'appliquer contre une face frontale (21,22) du goujon creux. (17, 18).

20. Dispositif selon l'une des revendications 9 à 19, **caractérisé en ce que** le mandrin de positionnement (1, 2, 3, 4) comprend une partie de centrage (31), qui peut être introduite dans l'ouverture (16) de l'éclisse (14, 15) et oriente cette dernière coaxialement par rapport au goujon creux (17, 18).

21. Dispositif selon la revendication 20, **caractérisé en ce que** la partie de centrage (21) est agencée avec une forme tronconique.

22. Dispositif selon la revendication 20 ou 21, **caractérisé en ce que** la partie de centrage (21) et l'étage de butée (11) sont agencés de telle sorte qu'une faible course d'assemblage pour la mise en place de l'éclisse (14,15) sur l'enveloppe extérieure du goujon creux (17, 18) peut déjà être parcourue par le mandrin de positionnement (1, 2, 3, 4) avant que l'étage de butée (11) ne s'applique contre la face frontale (21, 22) du goujon creux.

23. Dispositif selon l'une des revendications 9 à 22, **caractérisé en ce que** les poinçons (7, 8) possèdent une surface (12) qui entoure le mandrin de positionnement associé (1, 2, 3, 4), est essentiellement plate et perpendiculaire à l'axe (A; B) du mandrin, cette surface du poinçon étant déplaçable par rapport au mandrin de positionnement (1, 2, 3, 4) et repoussant l'éclisse (14, 15) sur l'enveloppe extérieure du goujon creux (17, 18).

24. Dispositif selon la revendication 23, **caractérisé en ce que** le poinçon supérieur et/ou le poinçon inférieur (7, 8) possèdent chacun un prolongement (34, 35), ces poinçons se déplaçant en bloc lors de la course d'assemblage et définissant un interstice précis d'assemblage des surfaces (12) des poinçons l'une par rapport à l'autre à la fin de la course d'assemblage.

25. Dispositif selon l'une des revendications 9 à 24, **caractérisé en ce que** respectivement deux mandrins supérieurs de positionnement (1, 2) et deux mandrins inférieurs de positionnement (3, 4) sont prévus pour former une tête d'assemblage respectivement dans des poinçons supérieur et inférieur (7, 8) associés en commun.

26. Dispositif selon l'une des revendications 9 à 25, **caractérisé en ce qu'**il est prévu un dispositif d'amenée (23) qui amène tous les éléments d'un maillon (13) de la chaîne, d'une manière prépositionnée et préalablement alignée, à une tête d'assemblage.
